# EUROPÄISCHE PATENTSCHRIFT

(11) **EP 0 108 743 B1**
(45) Veröffentlichungstag und Bekanntmachung des Hinweises auf die Patenterteilung: **28.05.1986**
(21) Anmeldenummer: 83890180.9
(22) Anmeldetag: 12.10.1983
(51) Int. Cl.: E04C 2/54, E04C 2/36

(54) **Hohlkammerplatte mit im Abstand und parallel zueinander angeordneten Deckflächen**
Hollow panel with spaced covering sheets arranged in parallel
Panneau creux avec des plaques de recouvrement séparées et parallèles

(30) Priorität: 13.10.1982 AT 3782/82
(43) Veröffentlichungstag der Anmeldung: 16.05.1984
(73) Patentinhaber: General Electric Plastics Structured Products Europe B.V., 4600 AC Bergen op Zoom (NL)
(72) Erfinder: Hirsch, Elisabeth, A-2700 Wr. Neustadt (AT)
(74) Vertreter: Gibler, Ferdinand, Dipl.Ing. Dr. techn.

## Beschreibung

Die Efindung betrifft eine Hohlkammerplatte mit im Abstand und parallel zueinander angeordneten Deckflächen und jeweils im gleichen Abstand parallel zueinander angeordneten, die Deckflächen miteinander verbindenden Stegen. Hiebei kann es sich um Einfach- oder Mehrfachhohlkammerplatten handeln.

Derartige im wirtschaftlichen Extrusionsverfahren herstellbare Hohlkammerplatten aus thermoplastichem Kunststoff sind vielfach bekannt und haben sich bereits z. B. als Glasscheibenersatz oder als Zusatzverglasung bewährt.

Es ist aber auch gemäß EP-A-54 856 bekannt, zur Erhöhung der Biege- und Torsionssteifigkeit derartiger Hohlkammerplatten zusätzliche Stege anzuordnen, die mit den Seitenflächen einen von 90° abweichenden Winkel von 75° bis 25° bilden, wobei jeweils mindestens zwei Stege an der gleichen oder nahezu gleichen Stelle einer Platte befestigt sind. Die damit erzielbare Festigkeitserhöhung hat allerdings auch eine beträchtliche und demgemäß nachteilige Gewichtserhöhung zur Folge.

Die Aufgabe der vorliegenden Erfindung besteht nun darin, eine Hohlkammerplatte der eingangs beschriebenen Art zu schaffen, die bei lediglich geringer Gewichtserhöhung wesentlich bessere Festigkeitswerte aufweist. Dies wird erfindungsgemäß dadurch erreicht, daß die Innenseite wenigstens einer Deckfläche jeweils zwischen den Stegen einen gewölbten Verlauf aufweist, wobei ein in den Querschnitt des Anschlußbereiches der Stege an diese Deckfläche unter tangentialer Berührung sowohl der Außenseite als auch der Innenseite der Deckfläche einschreibbarer Kreis einen Radius aufweist, der etwa der 1 bis 4-fachen Dicke des Steges entspricht.

Eine derartig ausgebildete Hohlkammerplatte weist in überraschender Weise insbesondere in zur Steglängsrichtung querverlaufender Richtung eine erhöhte Biegefestigkeit auf, wobei bei Ausbildung mit lediglich einer gewölbten Innenseite diese im Einsatz stets der Außenseite zugewendet wird. Durch den gewölbten Verlauf wenigstens einer Deckflächeninnenseite wird insbesondere eine erhöhte Knickfestigkeit der zwischen den Stegen liegenden Deckflächenbereiche geschaffen. Auf Grund dieser erhöhten Knickfestigkeit weist die erfindungsgemäß ausgebildete Hohlkammerplatte eine der Steifigkeit in Steglängsrichtung beinahe gleiche Steifigkeit in Querrichtung auf. Dabei können in vorteilhafter Weise größere Flächen ohne Stützelemente abgedeckt werden.

Diese Vorteile der Festigkeitserhöhung sind lediglich durch eine minimale Wandstärkenerweiterung im Bereich einer der beiden Deckflächen erzielbar. Durch das Verhältnis der Stegdicke zu dem im Kreuzungspunkt Steg-Deckfläche einschreibbaren Kreis wird ein vorteilhafter Bereich einer Masseanhäufung zur Erhöhung insbesondere der Plattenquersteifigkeit bei einer lediglich minimalen Gewichtserhöhung festgelegt.

Gemäß einer vorteilhaften Weiterbildung der Erfindung entspricht der Radius etwa der Dicke des Steges, wobei die Dicke des zwischen zwei Stegen liegenden Decklfächen-Mittelbereiches mindestens dem 0,5fachen der Dicke des Steges, vorzugsweise der Dicke des Steges, entspricht. Mit dieser bevorzugten Ausbildung ist ein optimales Verhältnis zwischen der durch die Wandverdickung erzielbaren Erhöhung der Plattensteifigkeit, insbesondere Biegefestigkeit einerseits und einer lediglich minimalen Gewichtserhöhung _{'}andererseits erzielbar.

Eine andere Weiterbildung der Erfindung besteht darin, daß der Wölbungsquerschnitt symmetrisch in Bezug auf eine in Steglängsrichtung verlaufende Mittelebene ausgebildet ist. Mit dieser symmetrischen Ausbildung ist eine homogene Festigkeitsstruktur über den gesamten Querschnitt der Platte erzielbar.

Bei einer besonders bevorzugten Ausführungsform der erfindungsgemäßen Hohlkammerplatte kann die Anordnung so getroffen sein, daß - im Querschnitt gesehen- die Krümmung der gewölbten Innenseite vom Anschlußbereich eines Steges bis zu dem zwischen zwei Stegen liegenden Deckflächen-Mittelbereich einen stetigen Verlauf aufweist. Hiedurch ist eine weitere Erhöhung der Steifigkeit bzw. eine Ausbildung mit geringerem Materialaufwand bei gleicher Steifigkeit möglich.

Schließlich ist eine andere Ausführungsform der Erfindung dadurch gekennzeichnet, daß der Abstand der Stege zueinander etwa doppelt so groß ist, wie der Abstand der beiden Deckflächen zueinander. Mit einer derartigen Ausbildung kann bei möglichst geringer Anzahl von Stegen eine ausreichend hohe Längs- und Quersteifigkeit erzielt werden.

Im Folgenden wird die Erfindung an Hand eines in der Zeichnung dargestellten bevorzugten Ausführungsbeispieles näher beschrieben.

Die Hohlkammerplatte 1 ist aus zwei parallel zueinander angeordneten Deckflächen 2, 3 und aus senkrecht dazu verlaufenden, parallel zueinander angeordneten Stegen 4 gebildet. Im Kreuzungsbereich der Stege 4 mit der oberen Deckfläche 2 ist deren Innenseite gewölbt ausgebildet. Diese Wölbung kann im Querschnitt gesehen z. B. dem Verlauf einer Ellipse oder einem aus wenigstens zwei Kreuzbögen zusammengesetzten Linienverlauf entsprechen. Aus Gründen einer weitgehenden Erhöhung der Festigkeit ist es von besonderem Vorteil, wenn. für die Wölbung ein solcher Querschnitts-Linienzug gewählt wird, dessen Krümmung ausgehend vom Anschlußbereich an die vertikal verlaufende Innenwand des Steges bis zu dem zwischen zwei Stegen 4 liegenden Deckflächen-Mittelbereich 5 stetig, d. h. ohne Knickstellen verläuft. Insbesondere von Vorteil ist in diesem Zusammenhang, daß der Anschluß der Wölbung an die Vertikalwand des Steges mit einer Krümmung gleich Null erfolgt. In die Masseanhäufung des Kreuzungsbereiches ist ein Kreis 6 einschreibbar, der sowohl die Außenfläche der oberen Deckfläche 2 als auch die gewölbt ausgebildete Innenfläcfie tangential berührt. Ein Radius 7 des Kreises 6 ist um ein Drittel größer als die Dicke a des Steges 4.

Wird die beispielsweise aus schlagzähem, durchsichtigem Kunstsstiff im Extrusionsverfahren gefertigte Hohlkammerplatte 1 zur Abdeckung eines Glashauses verwendet, so wird die obere Deckfläche 2 als Außenseite eingesetzt. Wirken nun durch Winddruck, Niederschlag, insbesondere Schnee od. dgl. bedingte Kräfte in Richtung des Pfeils 8 auf die Hohlkammerplatte 1, dann kommt est zu einer Biegebeanspruchung, die zu einer Zugbelastung der unteren und zu einer Druckbelastung der oberen Deckfläche 3 bzw. 2 führt. Dieser Druckbelastung kann in Längsrichtung der Stege 4 durch deren hohe Biegefestigkeit in zufriedenstellender Weise begegnet werden. Anders verhält es sich aber in der zur Steglängsrichtung verlaufenden Querrichtung der Hohlkammerplatte 1. In dieser Querrichtung hat die erwähnte Druckbelastung der oberen Deckfläche 2 in den bisher bekannten, eingangs beschriebenen Ausführungen häufig in Ein- bzw. Ausknicken des Deckflächen-Mittelbereiches 5 bewirkt. Infolge der erfindungsgemäßen Ausbildung der oberen Deckfläche 2 wird diesen durch einen strichlierten Doppelpfeil 9 dargestellten, die Knickung bewirkenden Kräften ein erhöhter Widerstand entgegengesetzt. Dieser erhöhte Widerstand wird dadurch erzielt, daß die Wanddicke -ausgehend vom mittig zwischen den Stegen 4 befindlichen Deckflächen-Mittelbereich 5- in Richtung zum Steg 4 jeweils stetig zunimmt, also die Deckflächeninnenseite gewölbt ausgebildet ist. Dadurch wird dem im Kreuzungsbereich des Steges 4 mit der oberen Deckfläche 2 wirkenden maximalen Kipp- bzw. Drehmoment mit der in diesem Bereich vorhandenen Masseanhäufung auch der größte Widerstand entgegengesetzt. Durch die erfindungsgemäß ausgebildete Hohlkammerplatte 1 sind daher bei lediglich geringfügiger Gewichtserhöhung größere Spannweiten überdeckbar, wobei über die nötige Eigentragfähigkeit hinaus genügend hohe Festigkeiten zur Aufnahme erhöhter Druckbelastungen vorliegen. Durch die Verbesserung der Querfestigkeit wird erfindungsgemäß das statische Verhalten eines Trägers gleicher Festigkeit mit den damit verbundenen Vorteilen erreicht.

## Patentansprüche

1. Hohlkammerplatte mit im Abstand und parallel zueinander angeordneten Deckflächen und jeweils im gleichen Abstand parallel zueinander angeordneten, die Deckflächen miteinander verbindenden Stegen, dadurch gekennzeichnet, daß die Innenseite wenigstens einer Deckfläche (2) jeweils zwischen den Stegen (4) einen gewölbten Verlauf aufweist, wobei ein in den Querschnitt des Anschlußbereiches der Stege an diese Deckfläche unter tangentialer Berührung sowohl der Außenseite als auch der Innenseite der Deckfläche (2) einschreibbarer Kreis (6) einen Radius aufweist, der etwa der 1 bis 4-fachen Dicke des Steges (4) entspricht.

2. Hohlkammerplatte nach Anspruch 1, da- 'durch gekennzeichnet, daß der Radius (7) etwa der Dicke des Steges (4) entspricht, wobei die Dicke des zwischen zwei Stegen (4) liegenden Deckflächen-Mittelbereiches (5) mindestens dem 0,5fachen der Dicke des Steges (4), vorzugsweise der Dicke des Steges, entspricht.

3. Hohlkammerplatte nach einem der Ansprüche 1 oder 2, dadurch gekennzeichnet, daß der Wölbungsquerschnitt symmetrisch in Bezug auf eine in Steglängsrichtung verlaufende Mittelebene ausgebildet ist.

4. Hohlkammerplatte nach Anspruch 1, 2 oder 3, dadurch gekennzeichnet, daß - im Querschnitt gesehen - die Krümmung der gewölbten Innenseite vom Anschlußbereich eines Steges bis zu dem zwischen zwei Stegen (4) liegenden Deckflächen-Mittelbereich (5) einen stetigen Verlauf aufweist.

5. Hohlkammerplatte nach einem der Ansprüche 1 bis 4, dadurch gekennzeichnet, daß der Abstand der Stege (4) zueinander etwa doppelt so groß ist, wie der Abstand der beiden Deckflächen (2, 3) zueinander.

## Claims

1. A hollow-chamber box panel comprising relatively parallel and spaced outer cover plates and respectively equidistant, relatively parallel webs mutually connecting the cover plates, characterised in that the interior side of at least one cover plate (2) has an arcuate configuration in the region between the webs (4), such that a circle (6) which could be inscribed in the cross section of the region where the webs join this cover plate touching tangentially the outside as well as the inside of the cover plate (2) has a radius which corresponds to approximately 1 to 4 times the thickness of the web (4).

2. A box panel according to Claim 1, characterised in that the radius (7) corresponds approximately to the thickness of the web (4), with the thickness of the cover plate middle region (5) between two webs (4) corresponding to at least 0.5 times the thickness of the web (4), preferably to the actual thickness of the web.

3. A box panel according to either of Claims 1 and 2, characterised in that the arcuate cross section is symmetrical relative to a medial plane extending in the longitudinal direction of the webs.

4. A box panel according to Claim 1, 2 or 3 characterised in that, as viewed in cross section, the curvature of the arcuate interior side follows a steady curve from the region of junction of one web to the middle region (5) of the cover plate between two webs (4).

5. A box panel according to one of Claims 1 to 4, characterised in that the relative spacing of the webs (4) is approximately twice the value of the relative spacing of the two outer cover plates (2, 3).

## Revendications

1. Panneau creux avec des plaques de recouvrement séparées et parallèles et, respectivement disposées à égale distance et parallèles entre elles, des entretoises reliant les plaques de recouvrement entre elles, caractérisé en ce que le côté intérieur d'au moins une plaque de recouvrement (2) présente respectivement entre les entretoises (4) un tracé voûté tel qu'un cercle (6) inscriptible dans la section transversale de la zone de raccordement des entretoises avec cette plaque de recouvrement avec contact tangentiel tant du côté extérieur que du côté intérieur de la plaque de recouvrement (2) présente un rayon qui correspond sensiblement à 1 à 4 fois l'épaisseur de l'entretoise.

2. Panneau creux selon la revendication 1, caractérisé en ce que le rayon (7) correspond sensiblement à l'épaisseur de l'entretoise (4), de façon telle que l'épaisseur de la zone médiane de la plaque de recouvrement (5) située entre deux entretoises (4) corresponde au minimum à 0,5 fois l'épaisseur de l'entretoise (4), de préférence à l'épaisseur de l'entretoise.

3. Panneau creux selon l'une des revendications 1 et 2, caractérisé en ce que la section de la voûte est conçue symétriquement par rapport à un plan médian s'étendant dans la direction longitudinale de l'entretoise.

4. Panneau creux selon la revendication 1, 2 ou 3, caractérisé en ce que, vue en coupe transversale, la courbure du côté intérieur voûte de la zone de raccordement d'une entretoise jusqu'à la zone médiane (5) de la plaque de recouvrement située entre deux entretoises (4) présente un tracé continu.

5. Panneau creux selon l'une des revendications 1 à 4, caractérisé en ce que l'écartement entre les entretoises (4) est sensiblement le double de l'écartement entre les deux plaques de recouvrement (2, 3).
